# FASCICULE DE BREVET EUROPEEN

(11) **EP 0 164 288 B1**
(45) Date de publication et mention de la délivrance du brevet: **18.01.1989**
(21) Numéro de dépôt: 85400972.7
(22) Date de dépôt: 15.05.1985
(51) Int. Cl.: E05B 35/08

(54) **Dispositif de blocage et de mise à la disposition de supports d'informations portatifs**
Vorrichtung zum Feststellen und Freigeben von Informationsträgern
Interlocking device for information carriers

(30) Priorité: 17.05.1984 FR 8407679
(43) Date de publication de la demande: 11.12.1985
(73) Titulaire: Di Maria, Angelo, F-38590 Saint Etienne de Saint Geoirs (FR)
(72) Inventeur: Di Maria, Angelo, F-38590 Saint Etienne de Saint Geoirs (FR)
(74) Mandataire: Casalonga, Axel

(56) Documents cités:
- GB-A- 1 500 003
- GB-A- 2 121 863
- US-A- 2 336 936

## Description

La présente invention concerne un dispositif de blocage et de mise à disposition de supports d'informations portatifs formé, par exemple, par des clés ou similaires.

Dans de nombreux endroits publics ou privés et en particulier dans des clubs ou associations notamment sportifs, une multiplicité de personnes peuvent avoir accès à une multiplicité d'endroits. Dans la pratique actuelle, on affecte à chacune des personnes l'ensemble des moyens, en général constitués par des clés, qui permettent l'actionnement des moyens de fermeture et d'ouverture d'accès aux locaux, aux armoires ou à tous autres éléments devant être protégés par des moyens de fermeture verrouillables. Cette solution présente des inconvénients. Il est en effet nécessaire de reproduire chaque moyen d'actionnement autant de fois qu'il y a de personnes, chaque personne doit transporter avec elle l'ensemble de ces moyens et tes risques de perte sont importants et nécessitent des reproductions.

Dans les brevets GB-A-1 500 003 et GB-A-2 121 863, ce dernier ayant servi de base pour le préambule de la revendication 1, on a déjà cherché à remédier à ces inconvénients. Ces documents proposent en effet des dispositifs qui comprennent des blocs de sécurité actionnables respectivement par une clé et dont les barillets sont reliés de telle sorte que ces barillets ne peuvent être en même temps dans leur position autorisant l'introduction et l'extraction des clés correspondantes. Ces dispositifs présentent cependant les inconvénients suivants. Les blocs de sécurité sont fixés, indépendamment les uns des autres, grâce à des systèmes vis-écrous, sur des plaques au travers desquelles ils s'étendent de telle sorte que les blocs de sécurité peuvent être aisément démonter par simple dévissage des écrous ou de leur corps.

La présente invention a notamment pour but de remédier à ces inconvénients et propose un dispositif qui simplifie considérablement le montage des blocs de sécurité et qui en outre leur assure une bonne protection contre leur destruction.

Tel qu'il est revendiqué, le dispositif de blocage et de mise à disposition d'un premier support d'informations portatif formé par une clé à l'aide d'un second support d'informations portatif formé par une clé, et réciproquement, comprend des premier et second moyens de réception et de reconnaissance de respectivement lesdits premier et second supports d'informations, ces moyens de réception comprenant des blocs de sécurité disposés parallèlement et formés chacun par un barillet monté dans un élément fixe récepteur de ce barillet, chacune des clés ne pouvant être introduite ou retirée du bloc de sécurité qui lui est associé que lorsque son barillet est dans une position ou orientation déterminée par rapport à son élément fixe récepteur, des moyens étant prévus pour relier en rotation lesdits barillets de telle sorte qu'ils ne puissent se trouver en même temps dans lesdites positions ou orien- talions déterminées d'introduction et d'extraction desdites clés.

Conformément à la présente invention, lesdits blocs de sécurité sont disposés parallèlement à l'intérieur d'un boîtier creux, les éléments fixes de ces blocs étant mutuellement en contact et étant en contact avec les faces intérieures des parois latérales et d'extrémité dudit boîtier de manière à assurer leur maintien et leur positionnement l'un par rapport à l'autre et par rapport au boîtier et que les parois d'extrémité dudit boîtier creux présentent des ouvertures d'accès auxdits barillets pour lesdites clés.

Conformément à la présente invention, ledit boîtier est de section parallèlipipédique.

Dans une variante d'exécution, lesdits moyens de liaison sont formés par des bras de levier respectivement liés en rotation auxdits barillets, chacun de ces bras de levier formant butée pour l'autre lorsque l'un se trouve dans ladite orientation déterminée. Ces bras de leviers peuvent être reliés par l'intermédiaire d'une tige ou d'un poussoir.

La présente invention sera mieux comprise à l'étude d'un dispositif de blocage et de mise à disposition d'une première clé à l'aide d'une seconde clé et réciproquement et comprenant deux blocs de sécurité insérés dans un boîtier, décrit à titre d'exemple non limitatif et illustré sur le dessin sur lequel:
- la figure 1 représente une vue longitudinale d'un dispositif selon la présente invention dont les parties d'extrémité sont coupées de manière à faire apparaître d'un côté l'un des blocs et de l'autre côté l'autre bloc.
- et la figure 2 représente une coupe transversale selon II-II du dispositif de la figure 1.

Le dispositif représenté sur les figures et repéré d'une manière générale par la référence 1 comprend deux blocs de sécurité repérés d'une manière générale par les références 2 et 3 et représentés en vues extérieures qui comprennent respectivement des éléments cylindriques 4 et 5 dans lesquels sont disposés des barillets 6 et 7, ces blocs de sécurité étant d'un type classique de telle sorte qu'il n'est pas nécessaire de les décrire plus en détail. Ces blocs de sécurité 2 et 3 sont adaptés pour recevoir respectivement les clés 8 et ₉ et sont tels que les clés 8 et 9 ne peuvent être introduites dans les barillets 6 et 7 que si ces barillets ont une orientation déterminé par rapport aux éléments cylindriques 4 et 5 et que les barillets 6 et 7 sont bloqués dans cette orientation si les clés 8 et 9 sont extraites.

Les blocs de sécurité 2 et 3 sont disposés parallèlement à l'intérieur d'un boîtier 10 de forme parallélèpipédique dont les parois d'extrémité 11 et 12 présentent respectivement des ouvertures 13 et 14, l'ouverture 13 permettant l'introduction de la clé 8 dans le bloc de sécurité 2 tandis que l'ouverture 14 permet l'introduction de a clé 9 dans le bloc de sécurité 3.

Comme on peut le voir sur la figure 2, les blocs de sécurité 2 et 3 sont en contact avec les parois intérieures du boîtier 10 et leurs éléments cylindriques 4 et 5 fixes sont par ailleurs reliés par un élément 15 et sont en appui l'un contre l'autre en vue de leur maintien et de leur positionnement par rapport au boîtier 10 et l'un par rapport à l'autre.

Chacun des blocs de sécurité 2 et 3 présente un bras de levier 16 et respectivement 17 qui est lié en rotation à son barillet respectifs 6 et respectivement 7. Ces bras de levier 16 et 17 s'étendent d'un même côté par rapport à leurs axes de rotation parallèles. Les bras de levier 17 porte une tige ou poussoir 18 qui s'étend vers le bras de levier 16 et qui constitué un élément d'écartement liant en rotation les bras de levier 16 et 17 et en conséquence les barillets 6 et 7 de telle sorte que ces bras de levier 16 et 17, et en conséquence les barillets 6 et 7 des blocs de sécurité 2 et 3 sont nécessairement décalés angulairement.

Le dispositif 1 représenté sur les figures fonctionne de la manière suivante.

Lors du montage du dispositif 1, il est nécessaire qu'au moins l'un des blocs de sécurité 2 et 3 soit muni de sa clé. Par exemple, on a monté le dispositif 1 en ayant disposé la clé 9 dans le bloc de sécurité 3 de telle sorte que le barillet 7 et son levier 17 puissent tourner. La clé 8 n'étant pas disposée dans le bloc de sécurité 2, son barillet 6 et son bras de levier 16 sont maintenus dans la position déterminée d'introduction de la clé 8. Grâce à la tige 18, le bras de levier 17 et le barillet 7 sont décalés angulairement par rapport à la position d'introduction ou d'extraction de la clé 9 de telle sorte que cette clé 9 préalablement disposée ne peut pas être extraîte du bloc de sécurité 3. Les barillets 6 et 7, les bras de levier 16 et 17 et la clé 9 sont dans la position représentée sur les figures 1 et 2.

Si l'on introduit la clé 8 dans le bloc de sécurité 2, on libère son barillet 6 qui peut alors tourner avec son bras de levier 16. Il s'ensuit qu'il est possible, grâce à la clé 9, de faire pivoter le barillet 7 et so bras de levier 17 du bloc de sécurité 3 jusqu'à sa position d'extration de la clé 9. Lorsque la clé 9 est ramenée dans sa position d'extraction_{'}, le barillet 6 et son bras de levier 16, grâce à la tige 18, viennent dans une position décalée angulairement par rapport à la position d'extraction de la clé 8 qui se trouve alors bloquée dans le bloc de sécurité 2. On peut alors, dans cette position, extraire la clé 9 du bloc de sécurité 3. En disposant de nouveau la clé 9 dans le bloc de sécurité 3, on libère en rotation la barillet 7 et son bras de levier 17 de telle sorte qu'il est possible de ramener, grâce à la clé 8, le barillet 6 et son bras de levier 16 dans la position d'extraction de la clé 8 qui peut alors être extraite, la clé 9 se trouvant de nouveau bloquée dans le bloc de sécurité 3 du fait que son barillet 7 et son bras de levier 17 sont décalés angulairement par rapport à la position d'extraction de la clé 9.

On remarque donc que lorsque les deux clés 8 et 9 sont dans leurs blocs de sécurité respectifs 2 et 3, on peut extraire l'une ou l'autre de ces deux clés 8 et 9. Cependant, lorsque l'une des clés est extraite, il est impossible d'extraire l'autre clé qui se trouve bloquée dans le bloc de sécurité qui la porte.

Une des applications du dispositif 1 représenté sur les figures consiste à réaliser une multiplicité des clés 8 qui sont chacune attribuée à une personne, chacune des clés 8 portant par exemple un code de référence de la personne à laquelle elle est attribuée et la clé 9 porte un trousseau de clés, par exemple par l'intermédiaire d'un anneau, chacune des clés de ce trousseau de clés permettant l'actionnement d'une multiplicité de serrures d'accès à des locaux, armoires ou autres.

Si une des personnes a besoin d'utiliser le trousseau de clés porté par la clé 9 suspendue au dispositif 1, elle introduit sa clé 8 dans le bloc de sécurité 2 et elle peut extraire le clé 9 du dispositif 1, sa clé 8 restant bloquée dans le dispositif 1. Après qu'elle ait utilisée le trousseau de clés associé à la clé 9, elle introduit la clé 9 dans le dispositif 1 et elle peut extraire sa clé 8 du bloc de sécurité 2 et l'emporter, la clé 9 munie du trousseau se trouvant de nouveau bloquée dans le bloc de sécurité 3.

Dans cette variante, on voit que l'ensemble des clés associé à la clé 9 peut rester à demeure sur le dispositif 1 tandis que chacune des personnes autorisée à utiliser le trousseau de clés associé à la clé 9 n'a besoin d'emporter avec soi qu'une seule clé 8.

Bien entendu, le dispositif 1 est fixé en un endroit déterminé par exemple uniquement accessible aux personnes munies d'une clé 8. Pour celà, le boîtier 10 peut présenter des pattes de fixation 19.

La présente invention ne se limite pas à l'exemple ci-dessus décrit. On aurait pu choisir des blocs de sécurité présentant des bras de levier décalés angulairement par rapport à la position des barillets permettant l'introduction ou l'extraction de la clé associée. De la sorte, la tige 18 peut être supprimée et chacun de ces bras de levier forme butée pour l'autre lorsqu'il se trouve dans ladite position. De plus, on aurait pu prévoir un boîtier dont la forme et la structure permettraient de maintenir et positionner les blocs de sécurité l'un par rapport à l'autre sans qu'il soit nécessaire de les assembler par l'élément 15. Bien d'autres variantes de réalisation sont possibles sans sortir du cadre défini par les revendications annexées.

## Revendications

1. Dispositif de blocage et de mise à disposition d'un premier support d'informations portatif formé par une clé à l'aide d'un second support d'informations portatif formé par une clé, et réciproquement, comprenant des premier et second moyens de réception et de reconnaissance de respectivement lesdits premier et second supports d'informations, ces moyens de réception comprenant des blocs de sécurité (2, 3) disposés parallèlement et formés chacun par un barillet (6, 7) monté dans un élément fixe (4, 5) récepteur de ce barillet, chacune des clés (8, 9) ne pouvant être introduite ou retirée du bloc de sécurité (2, 3) qui lui est associé que lorsque son barillet (6, 7) est dans une position ou orientation déterminée par rapport à son élément fixe récepteur (4, 5), des moyens étant prévus pour relier en rotation lesdits barillets (6, 7) de telle sorte qu'ils ne puissent se trouver en même temps dans lesdites positions ou orientations déterminées d'introduction et d'extraction desdites clés (8, 9) caractérisé par le fait que lesdits blocs de sécurité (2, 3) sont disposés parallèlement à l'intérieur d'un boîtier creux (10), les éléments fixes (4, 5) de ces blocs (2, 3) étant mutuellement en contact et étant en contact avec les faces intérieures des paroi latérales et d'extrémité dudit boîtier (10) de manière à assurer leur maintien et leur positionnement l'un par rapport à l'autre et par rapport au boîtier (10) et que les parois d'extrémité (11, 12) dudit boîtier creux présentent des ouvertures d'accès auxdits barillets pour lesdites clés.

2. Dispositif selon la revendication 1, caractérisé par le fait que ledit boîtier (19) est de section parallélipipédique.

3. Dispositif selon l'une des revendications précédentes, caractérisé par le fait que lesdits moyens de liaison sont formés par des bras de levier (16, 17), respectivement liés en rotation auxdits barillets (6, 7), chacun de ces bras de levier formant butée pour l'autre lorsque l'un se trouve dans ladite orientation déterminée.

4. Dispositif selon la revendication 3, caractérisé par le fait que lesdits bras de leviers sont reliés par l'intermédiaire d'une tige ou d'un poussoir (18).

## Patentansprüche

1. Vorrichtung zum gegenseitigen Feststellen und Freigeben eines ersten, tragbaren, aus einem Schlüssel bestehenden Informationsträgers mit Hilfe eines zweiten, tragbaren, aus einem Schlüssel bestehenden Informationsträgers, enthaltend erste und zweite Aufnahme- und Erkennungsmittel für den genannten ersten bzw. zweiten Informationsträger, wobei die Aufnahmemittel Sicherheitsblöcke (2, 3) enthalten, die parallel angeordnet sind und jeweils aus einem Zylinder (6, 7) bestehen, der in einem unbeweglichen Aufnahmeelement (4, 5) für den Zylinder montiert ist, wobei jeder der Schlüssel (8, 9) nicht in den ihm zugeordneten Sicherheitsblock (2, 3) eingeführt bzw. daraus abgezogen weden kann, wenn nicht sein Zylinder (6, 7) an einem gegenüber seinem unbeweglichen Aufnahmelement (4, 5) vorgegebenen Ort bzw. in einer vorgegebenen Lage steht, wobei Mittel vorgesehen sind, die genannten Zylinder (6, 7) drehschlüssig zu verbinden, so daß sie nicht gleichzeitig an dem genannten vorgegebenen Ort bzw. in der vorgegebenen Lage zum Einführen bzw. Herausziehen der genannten Schlüssel (8, 9) stehen können, dadurch gekennzeichnet, daß die genannten Sicherheitsblöcke (2, 3) parallel innerhalb eines hohlen Gehäuses (10) angeordnet sind, wobei die unbeweglichen Elemente (4, 5) dieser Blöcke (2, 3) gegenseitig und mit den Innenflächen der Seitenwände und der Endwände des genannten Gehäuses (10) in Berührung stehen, so daß ihre Selbsthaltung und ihre - gegenseitige Einstellung gegenüber dem Gehäuse (10) gesichert ist, und daß die Endwände (11, 12) des genannten hohlen Gehäusses Zugangsöffnungen zu den genannten Zylindern für die genannten Schlüssel aufweisen.

2. Vorrichtung gemäß Anspruch 1, dadurch gekennzeichnet, daß das genannte Gehäuse (19) einen quaderförmigen Querschnitt hat.

3. Vorrichtung gemäß einem beliebigen der vorstehenden Ansprüche, dadurch gekennzeichnet, daß die genannten Verbindungsmittel aus jeweils drehschlüssig mit den genannten Zylindern (6, 7) verbundenen Hebelarmen (16, 17) bestehen, wobei jeder Hebelarm einen Anschlag für den jeweils anderen bildet sobald er sich in der genannten vorbestimmten Lage befindet.

4. Vorrichtungg gemäß Anspruch 3, dadurch gekennzeichnet, daß die genannten Hebelarme mittels eines Stifts oder Stößels (18) verbunden sind.

## Claims

1. Device for locking and for making available a first portable data carrier formed by a key by means of a second portable data carrier formed by a key, and vice versa, comprising some first and second means for receiving and recognising the first and second data carrier respectively, these means for receiving comprising safety blocks (2, 3) arranged parallel and each formed of a barrel (6, 7) mounted in a fixed element (4, 5) to receive this barrel, each of the keys (8, 9) being capable of insertion or removal from the safety block (2, 3) which is associated with it only when its barrel (6, 7) is in a given position or orientation in relation to its receiving fixed element (4, 5), means being provided for rotatably linking the said barrels (6, 7) in such a way that they cannot simultaneously be situated in the said given positions or orientations for insertion and removal of the said keys (8, 9), characterised by the fact that the said safety blocks (2, 3) are arranged parallel inside a hollow case (10), the fixed elements (4, 5) of these blocks (2, 3) being in mutual contact and being in contact with the inner faces of the lateral and end walls of the said case (10) in such a way as to ensure that they are held and positioned in relation to one another and in relation to case (10) and that the end walls (11, 12) of the said hollow case offer openings for the said keys to have access to the said barrels.

2. Device according to claim 1, characterised by the fact that the said case (19) is of parallelepipedic section.

3. Device according to one of the above claims, characterised by the fact that the said means for linking are formed by lever arms (16, 17) respectively linked rotatably to the said barrels (6, 7), each of these lever arms forming a stop for the other when the one is positioned in the said given orientation.

4. Device according to claim 3, characterised by the fact that the said lever arms are linked by means of a shank or a push rod (18).
